# EUROPÄISCHE PATENTSCHRIFT

(11) **EP 0 363 649 B1**
(45) Veröffentlichungstag und Bekanntmachung des Hinweises auf die Patenterteilung: **30.11.1994**
(21) Anmeldenummer: 89116568.0
(22) Anmeldetag: 07.09.1989
(51) Int. Cl.: D01H 4/16

(54) **Friktionsspinnvorrichtung**
Friction-spinning apparatus
Dispositif de filature à friction

(30) Priorität: 21.09.1988 DE 3832110
(43) Veröffentlichungstag der Anmeldung: 18.04.1990
(73) Patentinhaber: MASCHINENFABRIK RIETER AG, CH-8406 Winterthur (CH)
(72) Erfinder: Stalder, Herbert, CH-8483 Kollbrunn (CH); Baumgartner, Josef, CH-8370 Sirnach (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- keine

## Beschreibung

Die vorliegende Erfindung betrifft eine Friktionsspinnvorrichtung.

Friktionsspinnvorrichtungen sind in vielfachen Ausfertigungen aus der Patentliteratur bekannt. Beispielsweise gibt es Anordnungen mit zwei zylindrischen Walzen, mit Walzen mit konkaven Oberflächen, mit Walzen, die ineinander angeordnet sind und Walzen oder Kegelwalzen, die mit gelochten Bändern oder gelochten Scheiben zusammenarbeiten. In den meisten Fällen handelt es sich um zwei zusammenarbeitende Körper, wobei mindestens ein Körper mit einer gelochten abgesaugten Oberfläche versehen wird.

Es sind bereits eine ganze Reihe von Vorschlägen gemacht worden, wie man durch gezielte Auslegung von einzelnen geometrischen und lufttechnischen Parametern eine in der Praxis zufriedenstellende Friktionsspinnvorrichtung herstellen kann. Die bisherigen Untersuchungen und Vorschläge betreffen beispielsweise die Länge und Breite des Absaugsschlitzes der Absaugdüse, die Gestalt des Faserzuführkanals, das Vorsehen von weiteren Absaugkanälen am Faserzuführkanal um die Lage der Fasern im Faserflug zu beeinflussen, die Gestalt und Lage der Mündung des Faserzuführkanals, der Neigungswinkel der Längsachse des Faserzuführkanals im Hinblick auf die Abzugsrichtung des Garnes, die Frage, ob man die Fasern auf die Trommel in die Garnbildungsstelle bringt oder versucht, die Faser direkt auf das Garnende zu speisen, die Luftgeschwindigkeit im Kanal, die Austrittswinkel der Fasern aus dem Faserzuführkanal, die Auslaufbewegung der Fasern, die Neigungswinkel der Längsseitenwände des Faserzuführkanals und die Garnabzuggeschwindigkeit.

Trotz aller dieser Vorschläge werden nur relativ wenig Friktionsspinnvorrichtungen auf dem Markt angeboten und auch diese Vorrichtungen eignen sich eigentlich nur für die Herstellung groberer Baumwollgarne, beispielsweise für die spätere Herstellung von Jeansstoffen.

Es entstehen größte Schwierigkeiten, die Friktionsspinnvorrichtungen so auszubilden, daß sie auch für die wirtschaftliche Herstellung von feineren Garnen geeignet sind, ohne daß eine Vielzahl von zeitraubender und sehr genau durchzuführender Einstellungen erforderlich sind, vor allem bei der Umstellung von einer Garngröße auf eine andere.

Die Ursache für diese Problematik ist nach hiesiger Meinung in einer in der Praxis häufig anzutreffenden ungenügenden Führung der Faser zu finden.

Um dieser Schwierigkeit entgegenzuwirken, ist bereits im europäischen Patent 175 862 ein Offenend-Friktionsspinnverfahren zur Herstellung eines Garnes und dergleichen vorgeschlagen worden, wobei
- Fasern aus einem Faserverband herausgelöst werden,
- die herausgelösten Fasern mittels eines pneumatischen Faserförderluftstromes frei fliegend an eine bewegte, gelochte Oberfläche eines im Unterdruck stehenden Friktionsspinnmittels übergeben werden, wobei der Faserförderluftstrom zumindest bis kurz vor der gelochten Oberfläche zu dieser geneigt angeordnet ist,
- die Fasern dann mittels dieser gelochten Oberfläche in im wesentlichen gestreckter Form an eine Garnbildungsstelle transportiert werden, in welcher die Fasern zu einem Garn gebildet werden, und
- das Garn in einer vorgegebenen Richtung von der Garnbildungsstelle abgezogen wird
mit dem besonderen Kennzeichen, daß durch gezielte Auswahl sowohl der Luftstromgeschwindigkeit im Querschnitt einer gegen die bewegte Oberfläche gerichteten Austrittsmündung eines den Faserförderluftstrom führenden Faserzuführkanales als auch der Bewegungsgeschwindigkeit der gelochten Oberfläche an dieser Mündung vorbei, die auf der bewegten Oberfläche transportierten Fasern in einer im wesentlichen gestreckten und gleichzeitig in einer, in Abzugsrichtung des Garnes gesehen, nach hinten geneigten Lage auf der Oberfläche liegend an die Garnbildungsstelle abgegeben werden.

Bereits diese Maßnahmen führten zu weitaus besseren Ergebnissen als bisher. Aber auch hier stellte sich schließlich heraus, daß die Streuung der von den Fasern angenommen Winkeln u.U. zu groß war, um optimale Ergebnisse zu erreichen. Um diese Schwierigkeit zu überwinden, ist in der europäischen Anmeldung EP-A-208 274 vorgeschlagen worden, daß der Förderluftstrom in einem vorgegebenen, mit der Mündung des Faserzuführkanals endenden Bereich mit einer vorgegebenen Höhe zusätzlich beschleunigt wird, wobei der Förderluftstrom im genannten Bereich derart beschleunigt und gegen die Mündung umgelenkt wird, daß ein in diesem Bereich erfaßtes vorderes Endteil in Flugrichtung der Fasern gesehen, eine freifliegende Faser aus der vorangehend genannten im wesentlichen mit einem spitzen Winkel α gegen die Mündung gerichteten Flugrichtung in eine stärker zur Mündung hin gerichtete Lage umgelenkt und in dieser Lage durch die Mündung hindurch an die gelochte Oberfläche der Friktionsspinnvorrichtung abgegeben wird als der darauffolgende restliche Teil dieser Faser.

Diese beiden europäischen Schriften haben nach wie vor Gültigkeit und der Inhalt dieser Schriften wird hiermit zum Inhalt auch dieser Anmeldung gemacht.

Die Aufgabe der vorliegenden Erfindung ist es, eine unaufwendige Friktionsspinnvorrichtung zu schaffen, welche bei niedrigem Energieverbrauch über ein breites Spektrum von Garngrößen bei hohen Garnabzugsgeschwindigkeiten in der Lage ist, ein qualitätsmäßig hochwertiges Garn zu erzeugen, wobei bei der Herstellung Garnbrüche sowie Garnfehler verhältnismäßig selten auftreten.

Zur Lösung dieser Aufgabe sieht die Erfindung eine Friktionsspinnvorrichtung bestehend aus der Kombination folgender Merkmale vor:
a) eine gelochte zylindrische, in einer ersten Drehrichtung um ihre Achse drehbare Walze mit einer darin angeordneten Absaugdüse, welche eine sich zumindest im wesentlichen parallel zur Drehachse erstreckende langschlitzartige Mündung aufweist, welche zwischen einer ersten und einer zweiten Längskante der Absaugdüse gebildet ist, wobei die Längskanten der Absaugdüse in der unmittelbaren Nähe der inneren Seite der gelochten Innenwand der gelochten zylindrischen Walze liegen,
b) eine zweite ungelochte zylindrische Walze, welche um ihre Achse in der gleichen Drehrichtung wie die erste gelochte Walze drehbar ist, wobei die Drehachse der ungelochten Walze parallel zur Drehachse der gelochten Walze liegt und die beiden Walzen zwischen sich in einer die beiden Drehachsen enthaltenden Verbindungsebene einen engsten Spalt bilden,
c) ein Faserzuführkanal, der auf der Seite angeordnet ist, wo die Oberfläche der gelochten Walze in den engsten Spalt hineindreht und die Oberfläche der ungelochten Walze aus dem engsten Spalt herausdreht,
d) der Durchmesser der beiden Walzen im Bereich von 40 bis 60 mm liegt, wobei das Verhältnis des Durchmessers der gelochten Walze zu dem der ungelochten Walze im Bereich von 0,5 bis 2, vorzugsweise zwischen 0,75 und 1,50 liegt und insbesondere etwa 1,00 ist,
e) der Abstand zwischen den Oberflächen der Walzen im engsten Spalt zwischen 0,10 und 0,35 mm liegt,
f) die dem engsten Spalt benachbarte zweite Längskante der Absaugdüse von der die beiden Drehachsen verbindenden Ebene einen Abstand aufweist, der im Bereich von 2 mm auf der dem Faserzuführkanal abgewandten Seite dieser Ebene bis zu 2 mm auf der dem Faserzuführkanal zugewandten Seite dieser Ebene liegt,
g) die erste Längskante der Absaugdüse einen Abstand von der die beiden Drehachsen verbindenden Ebene auf der dem Faserzuführkanal zugewandten Seite dieser Ebene im Bereich von 4 mm bis 10 mm aufweist,
h) die der Oberfläche der gelochten Walze benachbarte Längsseitenwand des Faserzuführkanals mit einer Symmetrieebene durch den engsten Spalt, die senkrecht zu der genannten, die beiden Drehachsen verbindenden Ebene liegt, einen Winkel im Bereich von 0 bis 20 Winkelgrade bildet, wobei dieser Winkel an dem dem engsten Spalt zugewandten Endstück dieser Längsseitenwand gemessen ist,
i) die der Oberfläche der ungelochten Walze benachbarte Längsseitenwand des Faserzuführkanals mit der genannten Symmetrieebene einen Winkel im Bereich von -10 bis +10 Winkelgrade bildet, der am dem engsten Spalt zugewandten Endstück dieser Längsseitenwand gemessen ist, wobei durch Auswahl der beiden letztgenannten Winkel sowie der einzelnen Luftströmungen die Faserführung an die gelochte Walze möglichst in einer an dieser Walze tangentialen Ebene erfolgt,
j) die Höhe der Mittellinie der durch die dem engsten Spalt zugewandten Längskanten des Faserzuführkanals gebildeten Mündung oberhalb der die beiden Drehachsen verbindenden Ebene mindestens 7 mm, insbesondere 8 bis 13 mm und vorzugsweise etwa 10 mm ist,
k) die der ungelochten Walze zugewandte Längsseitenwand des Faserzuführkanals mindestens so weit, jedoch nicht mehr als 1 mm weiter in Richtung der die beiden Drehachsen verbindenden Ebene reicht als die der gelochten Walze benachbarte Längsseitenwand des Faserzuführkanals,
l) die Breite der genannten Mündung des Faserzuführkanals im Bereich von 0,75 bis 2 mm liegt,
m) die Geschwindigkeit der die Fasern im Faserzuführkanal führenden Luftströmung an der Mündung des Faserzuführkanals im Bereich von 50 bis 100 m/sek liegt,
n) der Unterdruck im Faserzuführkanal gemessen an einer Stelle 10 mm oberhalb der Mündung im Bereich von 110 mm Wassersäule bis 300 mm Wassersäule liegt,
o) der radiale Abstand zwischen der Oberfläche der gelochten Walze und der dieser benachbarten Längsseitenwand des Faserzuführkanals im Bereich von 0,1 bis 0,5 mm liegt und vorzugsweise etwa 0,2 mm beträgt,
p) der radiale Abstand zwischen der ungelochten Walze und der dieser benachbarten Längsseitenwand des Faserzuführkanals im Bereich von 1,0 bis 0,5 mm liegt und vorzugsweise etwa 0,7 mm beträgt,
q) die Garnbildungsstelle zwischen der Mündung des Faserzuführkanals und dem engsten Spalt liegt,
r) der Winkel α zwischen der mittleren Längsachse des Faserzuführkanals und der Garnabzugsrichtung einen spitzen Winkel im Bereich von 15 bis 40° hat,
s) die Garnabzugsgeschwindigkeit im Bereich von 150 bis 300 m/min liegt,
t) die Oberflächengeschwindigkeit der gelochten Walze (6) im Bereich von 300 bis 1200 m/min liegt,
u) die Oberflächengeschwindigkeit der ungelochten Walze (19) im Bereich von 95 bis 105% der Oberflächengeschwindigkeit der gelochten Walze liegt und vorzugsweise zumindest im wesentlichen gleich dieser Oberflächengeschwindigkeit ist.

Durch diese Kombination von Parametern gelingt es, auch in Kombination mit den Merkmalen aus der EP-175 862 und der EP-A-208 274, sofern diese Anordnungen mit zwei zylindrischen Walzen betreffen, Garne im Bereich von 15 tex bis 50 tex bei einer Herstellungsgeschwindigkeit von 150 bis 300 m/min herzustellen. Besonders vorteilhaft dabei ist, daß dieser verhältnismäßig breite Bereich der Garngrößen nicht durch Einstellung der kritischen geometrischen Parameter, beispielsweise des Abstandes zwischen den beiden Walzen und den radialen Abständen zwischen dem Faserzuführkanal und den beiden Walzen, sondern durch Einstellung einfach zu ändernder Parameter wie der Saugleistung der Saugquelle, der Trommelumfangsgeschwindigkeit und der Garnabzugsgeschwindigkeit erreichbar ist.

Besonders vorteilhafte Ausführungsformen der erfindungsgemäßen Friktionsspinnvorrichtung sind den Unteransprüchen zu entnehmen.

Ein Beispiel für die Herstellung eines Garnes mit der erfindungsgemäßen Vorrichtung wird nachfolgend anhand der Zeichnung näher erläutert:
Die Zeichnung zeigt in
- Fig. 1: eine Fig. 1 der EP-A-208 274, jedoch mit einer abgeänderten Lage und Gestalt des Faserzuführkanals, und
- Fig. 2: einen Querschnitt, jedoch mit einem größeren Maßstab entsprechend den Pfeilen II-II der Fig. 1, wobei nur dasjenige untere Teil des Faserzuführkanals gezeigt ist, das in Fig. 1 im Bereich M liegt.

Fig. 1 zeigt andeutungsweise eine bekannte Auflösewalze 1, welche in an sich bekannter Weise in einem Gehäuse 2 (ebenfalls nur teilweise gezeigt) gelagert und antreibbar ist. Aufgabe der Auflösewalze ist es ein in das Gehäuse 2 eingeführtes Faserband in einzelne Fasern 3 aufzulösen, und sie ist zu diesem Zweck mit Nadeln 4 versehen.

An das Gehäuse 2 schließt sich ein Faserzuführkanal 5 an, der nahe an der zylindrischen Oberfläche einer perforierten Walze 6 mündet. Wie in Fig. 2 gezeigt, weist die Friktionsspinnvorrichtung auch eine ungelochte Walze 19 auf.

Die gelochte Walze 6 weist im Inneren eine Absaugdüse bzw. einen Saugkanal (Fig. 2) auf, welche bzw. welcher mit ihren bzw. seinen Längskanten 8 und 9 an eine Saugzone R am Umfang der gelochten Walze 6 angrenzt. Die Wände 8 und 9 reichen dabei so nahe an die zylindrische Innenwand der gelochten Walze 6, daß, ohne die Innenwand 10 zu berühren, ein Einströmen von Falschluft zwischen den Wänden 8 und 9 und der Innenwand 10 praktisch verhindert wird. Durch diese vom Saugkanal 7 angesaugte, auch den Faserzuführkanal 5 durchströmende Luft, werden die von den Nadeln 4 herausgelösten und im Faserzuführkanal 5 freitliegenden Fasern 3 innerhalb der genannten Saugzone R an einem durch die Mündung 11 des Faserzuführkanals 5 abgegrenzten Oberflächenbereich Q der sich drehenden Friktionsspinntrommel 6 festgehalten und letztlich an eine Garnbildungsstelle 13 zu einem Garn 12 eingedreht. Wesentlich ist, daß die Mündung 11 des Faserzuführkanals im Saugbereich der Absaugdüse bzw. des durch die Kanten 8, 9 gebildeten Schirmes liegt.

Die Garnbildungsstelle 13 befindet sich im Bereich einer gedachten Fortsetzung der Wand 9 des Saugkanals 7 durch die zylindrische Wand der gelochten Walze 6, d.h. in dem durch die Wand 9 gegebenen Grenzbereich innerhalb der Saugzone R. Dabei erscheint die Garnbildungsstelle in der Praxis als ein rotierendes, aus Fasern bestehendes Hohlrohr, und zwar mit relativ loser Zusammensetzung, in dessen Innerem das eigentliche Garnende gebildet wird.

Die gelochte Walze 6 dreht sich in die mit dem Pfeil U gekennzeichnete Richtung und transportiert dabei die im Oberflächenbereich Q an die gelochte Oberfläche abgegebenen Fasern zur Garnbildungsstelle 13.

Das fertige Garn wird durch ein Abzugswalzenpaar 14 in eine Abzugsrichtung a abgezogen.

Die Länge (nicht gezeigt) der Saugzone R in Richtung der Garnbildungsstelle 13 gesehen, entspricht zumindest der Länge L der Mündung 11. Die Länge L und die lichte Weite D3 ergeben eine Mündung mit einer schlitzartigen Gestalt.

Fig. 1 zeigt im weiteren den Faserzuführkanal 5 mit einer mit einem spitzen Winkel α gekennzeichneten Neigung, welcher schließlich den Winkel darstellt, der zwischen der mittleren Längsachse 20 des Faserzuführkanals und der Garnabzugsrichtung a liegt. In Fig. 1 ist dieser Winkel α jedoch bei der Stirnseitenwand 16 des Faserzuführkanals eingezeichnet, da in diesem Beispiel diese Stirnwand parallel zur Längsachse des Faserzuführkanals verläuft.

Im übrigen ist die Mündung 11 im wesentlichen parallel und mit einem vorgegebenen Abstand A zur Garnbildungsstelle 13 vorgesehen.

Vorausgesetzt, daß die gegenüberliegende obere Kanalwand 17 zur unteren Kanalwand 16 im wesentlichen parallel liegt, nimmt auch die Luftströmung im Kanal eine mindestens ähnliche Neigung zum Mündungsquerschnitt ein.

Die Fig. 2 zeigt, daß der Faserzuführkanal im Mündungsbereich einen stark verjüngten Teil mit der Höhe M aufweist, welcher von der Kanalweite D2 auf die Kanalweite D3 verjüngt ist.

Wie aus Fig. 2 ersichtlich, erfolgt diese Verjüngung vorwiegend durch Neigung der in Fig. 2 rechten Längsseitenwand 21 des Faserzuführkanals 5. Die linke Seitenwand 23 verläuft dagegen zumindest im wesentlichen parallel zu der Symmetrieebene 22 zwischen der gelochten Walze 6 und der ungelochten Walze 19.

Diese Art der Verjüngung hat den besonderen Vorteil, daß die Fasern durch die geneigte rechte Längsseitenwand 21 zumindest im wesentlichen tangential an den Oberflächenbereich Q der gelochten Walze 10 abgegeben werden, was erfindungsgemäß wichtig ist.

Im Betrieb werden die von den Nadeln 4 der Auflösewalze 1 vom Faserband abgelösten Fasern durch den im wesentlichen tangential zur Auflösewalze 1 an den Nadeln vorbeistreichenden Luftstrom Z erfaßt und als freifliegende Fasern 3 im Faserzuführkanal 5 weitergefördert. Der Luftstrom im Faserzuführkanal ist mit S bezeichnet.

Dieser Luftstrom S wird im verjüngten Mündungsbereich mit der Höhe M entsprechend der Querschnittsveränderung, welche durch die Veränderung der lichten Weite des Faserzuführkanals 5 von D2 auf D3 gegeben ist, beschleunigt und anschließend durch die perforierte Friktionsspinntrommel 16 vom Saugkanal 7 aufgenommen.

In dieser Beschleunigungszone erfährt die Luftströmung S eine Umlenkung gegen die Umfangsrichtung der perforierten Friktionsspinntrommel 6 hin, wie dies mit dem Bogen S1 des Pfeils S angedeutet ist, so daß der vordere Teil, in Strömungsrichtung gesehen, einer in Strömungsrichtung angelieferten Faser 3 in dieser Beschleunigungszone ebenfalls entsprechend der Luftströmung S umgelenkt, anschließend von der gelochten Walze erfaßt, was mit der Faserlage 3.1 dargestellt ist, und in Umfangsrichtung der gelochten Walze 6 abgezogen wird. Der hintere Teil dieser Faser wird im Luftstrom in Pfeilrichtung N (Fig. 1) weitergefördert, um letztlich in einer mit 3.2 gekennzeichneten Faserlage an die Oberfläche der gelochten Walze 6 abgegeben zu werden. Dabei hängt die Größe des diese letztgenannte Faserlage definierenden Winkels γ (Fig. 1) einerseits vom Verhältnis der Strömungsgeschwindigkeit der Luft vor dem Mündungsbereich mit der Höhe M zur Umfangsgeschwindigkeit der gelochten Walze 6, andererseits jedoch auch von der Höhe M selbst, von der Beschleunigung der Luft im vorgenannten Mündungsbereich sowie vom Neigungswinkel α des Faserzuführkanals ab. Beispielsweise ist der Winkel γ kleiner bei kleiner werdendem Winkel α, vorausgesetzt, daß das genannte Verhältnis zwischen Luftgeschwindigkeit und Umfangsgeschwindigkeit groß ist, die Höhe M der Neigung des Faserzuführkanals angepaßt und die Beschleunigung im genannten Mündungsbereich genügend groß ist, um das genannte vordere Ende der jeweiligen Faser genügend rasch gegen die gelochte Walze zu führen. Grundsätzlich muß bei kleiner werdendem Winkel α das genannte Verhältnis zwischen Luftgeschwindigkeit und Umfangsgeschwindigkeit der gelochten Walze größer werden und die Beschleunigung im genannten Mündungsbereich infolge der kleinen gewählten Höhe M vergrößert werden.

Es hat sich dabei gezeigt, daß die Geschwindigkeit der Förderluft in der Mündung um mindestens 50% höher als die Geschwindigkeit am Anfang des genannten Bereiches, d.h. bei der Kanalweite D2, sein muß, um eine genügend effektive Umlenkung eines vorderen Faserendes zu bewirken.

Im weiteren soll der verjüngte Bereich vor der Mündung nur so hoch sein, daß es sich bei dem vorderen Ende einer von diesem Bereich erfaßten Faser im Maximum um ein Drittel der Länge einer mittleren zu verarbeitenden Faser handelt. Die Höhe M dieser Verjüngung ist deshalb bei etwa 10 mm zu wählen.

Im weiteren wurde festgestellt, daß die Geschwindigkeit der Förderluft in der Mündung 11 nicht mehr als das 5-fache der Geschwindigkeit in der Kanalweite D2 am Anfang dieses Bereiches sein soll. Vorteilhafterweise liegt die Geschwindigkeit der Förderluft in der Mündung 11 zwischen dem doppelten und dem 4-fachen der Geschwindigkeit in der Kanalweite D2.

Hingegen ist es notwendig, daß die Geschwindigkeit des Luftstromes oberhalb des genannten verjüngten Bereiches größer als die Bewegungsgeschwindigkeit der Oberfläche der gelochten Walze ist, um zu vermeiden, daß die Fasern im wesentlichen in der Bewegungsrichtung der gelochten Walze zu liegen kommen.

Ebenfalls hat es sich gezeigt, daß die Geschwindigkeit des Förderluftstromes oberhalb des verjüngten Bereiches mit kleiner werdendem Neigungswinkel α des Faserzuführkanals 5 größer sein muß, um die Faser in die Faserlage 3.2 mit dem gewünschten Winkel γ zu bringen. Beispielsweise soll bei einem Neigungswinkel des Faserzuführkanals zwischen 30 und 10 Winkelgraden, die genannte Luftgeschwindigkeit zwischen 15 m/Sek. und 100 m/Sek. betragen.

Der Neigungswinkel γ der Fasern 3 in der Faserlage 3.2 wird ebenfalls verkleinert, wenn die Geschwindigkeit des genannten Luftstromes oberhalb des verjüngten Bereiches bei gleichbleibender Bewegungsgeschwindigkeit des Friktionsspinnmittels größer wird. Im Minimum muß die Geschwindigkeit des genannten Luftstroms doppelt so groß sein wie die Umfangsgeschwindigkeit der gelochten Walze.

Viele der oben angestellten Überlegungen sind bereits in der EP-208 274 angegeben, wobei diese Schrift auch Angaben zu der bevorzugten Lochanordnung 52 enthält, die auch hier ihre Gültigkeit besitzt.

Fig. 2 zeigt eine Reihe von weiteren Abständen, die richtig gewählt in Kombination mit den oben in Erwägung gezogenen Maßnahmen zu einem günstigen Ergebnis führen. Dabei handelt es sich hier um den Abstand B zwischen der unteren Längskante 9 des Absaugkanals 7 und der die beiden Drehachsen der Walzen verbindenden Ebene 24, den Abstand C zwischen der oberen Längskante 8 des Absaugkanals 7 und der gleichen Ebene 24, den Abstand D zwischen der gelochten und der ungelochten Walze im engsten Spalt 25 in der Verbindungsebene 24, den radialen Abstand E zwischen der Längsseitenwand 21 des Faserzuführkanals 5 und der gelochten Walze 6, den radialen Abstand F zwischen der ungelochten Walze 19 und der linken Längsseitenwand 23 des Faserzuführkanals 5, und den Höhenunterschied G zwischen den linken und rechten Seitenwänden 23, 21 des Faserzuführkanals 5.

Bei einem Durchmesser der zylindrischen Walzen 6 und 19 von jeweils 45 mm wurden bei einer praktischen Vorrichtung folgende Abmessungen gewählt:
A = 9 mm
B = 0,5 mm
C = 6 mm
D = 0,15 mm
E = 0,2 mm
F = 0,7 mm
G = 0,1 mm
M = 10 mm
α = 25°
Luftgeschwindigkeit an der Mündung des
Faserzuführkanals = 80 m/sek,
Unterdruck im Saugkanal 7 = 1500 mm Wassersäule,
Unterdruck im Faserzuführkanal in der Höhe 260 mm Wassersäule oberhalb der Mündung,
Abzuggeschwindigkeit des Garnes 200 m/Min.,
Oberflächengeschwindigkeit der beiden Walzen jeweils 550 m/sek,
Länge L der Mündung = 100 mm.

### Beispiel 1:

Mit diesen Abmessungen ist ein Garn von 20 tex aus Baumwollfasern mit einer Stapellänge von 1 1/16" (27 mm) gesponnen worden, dafür erhielt man folgende Garneigenschaften:
CV % Garn 15,4,
Festigkeit in Reißkilometer 9,8,
Dehnung E % 7,6,
CV P in Prozent 12.0,
Dünnstellen pro Kilometer 95,
Dickstellen pro Kilometer 75,
Nissen pro Kilometer 375.

### Beispiel 2:

Besondere Bedeutung kommt der Auswahl der beiden radialen Abstände E und F zu. Die angegebenen Werte von 0.2 mm bis 0.7 mm stellen ein Optimum dar, wobei auch relativ kleine Abweichungen zu einer merkbaren Verschlechterung des Unterdrucks im Faserzuführkanal und zu der Garnfestigkeit führen. Absolut unkritisch dagegen ist die Lage der Mündung 11 im Hinblick auf die Symmetrieebene 22. Obwohl die Fig. 2 eine symmetrische Lage zeigt, kann die Mündung nach links oder nach rechts in Fig. 2 "verschoben" werden, ohne daß dies zu geänderten Garnwerten führt, solang die angegebenen radialen Abstände durch Abschirmbleche oder geeignete Dicke der Längsseitenwände 21, 23 des Faserzuführkanals eingehalten werden.

## Patentansprüche

1. Friktionspinnvorrichtung bestehend aus der Kombination folgender Merkmale:
a) eine gelochte zylindrische, in einer ersten Drehrichtung (U) um ihre Achse drehbare Walze (6) mit einer darin angeordneten Absaugdüse (7), welche eine sich zumindest im wesentlichen parallel zur Drehachse erstreckende langschlitzartige Mündung (11) aufweist, welche zwischen einer ersten (8) und einer zweiten Längskante (9) der Absaugdüse gebildet ist, wobei die Längskanten (8, 9) der Absaugdüse in der unmittelbaren Nähe der inneren Seite der gelochten Innenwand (10) der gelochten zylindrischen Walze liegen,
b) eine zweite ungelochte zylindrische Walze (19), welche um ihre Achse in der gleichen Drehrichtung (U) wie die erste gelochte Walze (6) drehbar ist, wobei die Drehachse der ungelochten Walze parallel zur Drehachse der gelochten Walze liegt und die beiden Walzen zwischen sich in einer die beiden Drehachsen enthaltenden Verbindungsebene (24) einen engsten Spalt (25) bilden,
c) ein Faserzuführkanal (5), der auf der Seite angeordnet ist, wo die Oberfläche der gelochten Walze (6) in den engsten Spalt (25) hineindreht und die Oberfläche der ungelochten Walze (19) aus dem engsten Spalt (25) herausdreht,
d) der Durchmesser der beiden Walzen (6, 19) im Bereich von 40 bis 60 mm liegt, wobei das Verhältnis des Durchmessers der gelochten Walze zu dem der ungelochten Walze im Bereich von 0,5 bis 2, vorzugsweise zwischen 0,75 und 1,50 liegt und insbesondere etwa 1,00 ist,
e) der Abstand zwischen den Oberflächen der Walzen (6, 19) im engsten Spalt zwischen 0,10 und 0,35 mm liegt,
f) die dem engsten Spalt (25) benachbarte zweite Längskante (9) der Absaugdüse (7) von der die beiden Drehachsen verbindenden Ebene (24) einen Abstand (B) aufweist, der im Bereich von 2 mm auf der dem Faserzuführkanal abgewandten Seite dieser Ebene bis zu 2 mm auf der dem Faserzuführkanal zugewandten Seite dieser Ebene liegt,
g) die erst Längskante (8) der Absaugdüse einen Abstand (C) von der die beiden Drehachsen verbindenden Eben (24) auf der dem Faserzuführkanal zugewandten Seite dieser Ebene im Bereich von 4 mm bis 10 mm aufweist,
h) die der Oberfläche der gelochten Walze (6) benachbarte Längsseitenwand (21) des Faserzuführkanals (5) mit einer Symmetrieebene (22) durch den engsten Spalt (25), die senkrecht zu der genannten, die beiden Drehachsen verbindenden Ebene (24) liegt, einen Winkel im Bereich von 0 bis 20 Winkelgrade bildet, wobei dieser Winkel an dem dem engsten Spalt (25) zugewandten Endstück dieser Längsseitenwand (21) gemessen ist,
i) die der Oberfläche der ungelochten Walze (19) benachbarte Längsseitenwand (23) des Faserzuführkanals (5) mit der genannten Symmetrieebene einen Winkel im Bereich von -10 bis +10 Winkelgrade bildet, der am dem engsten Spalt zugewandten Endstück dieser Längsseitenwand (23) gemessen ist, wobei durch Auswahl der beiden letztgenannten Winkel sowie der einzelnen Luftströmungen die Faserführung an die gelochte Walze möglichst in einer an dieser Walze tangentialen Ebene erfolgt,
j) die Höhe (A) der Mittellinie der durch die dem engsten Spalt zugewandten Längskanten (21, 23) des Faserzuführkanals (5) gebildeten Mündung (11) oberhalb der die beiden Drehachsen verbindenden Ebene (24) mindestens 7 mm, insbesondere 8 bis 13 mm und vorzugsweise etwa 10 mm ist,
k) die der ungelochten Walze (19) zugewandte Längsseitenwand (23) des Faserzuführkanals mindestens so weit, jedoch nicht mehr als 1 mm weiter in Richtung der die beiden Drehachsen verbindenden Ebene (24) reicht als die der gelochten Walze benachbarte Längsseitenwand (21) des Faserzuführkanals,
l) die Breite (D3) der genannten Mündung (11) des Faserzuführkanals im Bereich von 0,75 bis 2 mm liegt,
m) die Geschwindigkeit der die Fasern (3) im Faserzuführkanal (5) führenden Luftströmung (S) an der Mündung (11) des Faserzuführkanals im Bereich von 50 bis 100 m/sek liegt,
n) der Unterdruck im Faserzuführkanal (5) gemessen an einer Stelle 10 mm oberhalb der Mündung im Bereich von 110 mm Wassersäule bis 300 mm Wassersäule liegt,
o) der radiale Abstand (E) zwischen der Oberfläche der gelochten Walze (6) und der dieser benachbarten Längsseitenwand (21) des Faserzuführkanals im Bereich von 0,1 bis 0,5 mm liegt und vorzugsweise etwa 0,2 mm beträgt,
p) der radiale Abstand (F) zwischen der ungelochten Walze (19) und der dieser benachbarten Längsseitenwand (23) des Faserzuführkanals (5) im Bereich von 1,0 bis 0,5 mm liegt und vorzugsweise etwa 0,7 mm beträgt,
q) die Garnbildungsstelle (13) zwischen der Mündung (11) des Faserzuführkanals (5) und dem engsten Spalt (25) liegt,
r) der Winkel (α) zwischen der mittleren Längsachse (20) des Faserzuführkanals (5) und der Garnabzugsrichtung (a) einen spitzen Winkel im Bereich von 15 bis 40° hat,
s) die Garnabzugsgeschwindigkeit im Bereich von 150 bis 300 m/min liegt,
t) die Oberflächengeschwindigkeit der gelochten Walze (6) im Bereich von 300 bis 1200 m/min liegt,
u) die Oberflächengeschwindigkeit der ungelochten Walze (19) im Bereich von 95 bis 105% der Oberflächengeschwindigkeit der gelochten Walze (6) liegt und vorzugsweise zumindest im wesentlichen gleich dieser Oberflächengeschwindigkeit ist.

2. Friktionsspinnvorrichtung nach Anspruch 1, gekennzeichnet durch das weitere Merkmal,
v) daß die überwiegende Mehrzahl der Fasern auf der Oberfläche der gelochten Walze abgelegt und auf diese Weise der Garnbildungsstelle zugeführt werden.

3. Friktionsspinnvorrichtung nach Anspruch 1 oder 2, dadurch gekennzeichnet, daß
w) mindestens 90% der Fasern (3) bei der Einbindung ihrer vorderen Enden in das Garnende mit ihrem hinteren Ende einen Winkel (γ) zu der Ebene der Garnabzugsrichtung (a) im Bereich von 0° bis 50° aufweisen.

4. Friktionsspinnvorrichtung nach einem der vorhergehenden Ansprüche, dadurch gekennzeichnet, daß
x) die Länge (L) der schlitzartigen Mündung (11) des Faserzuführkanals (5) mindestens 70 mm, insbesondere im Bereich von 80 bis 130 mm und vorzugsweise etwa 100 mm ist.

5. Friktionsspinnvorrichtung nach einem der vorhergehenden Ansprüche, gekennzeichnet durch die besondere Kombination der folgenden Merkmale, wonach:
1) der Abstand (D) der gelochten Walze (6) und der ungelochten Walze (19) im engsten Spalt (25) 0,15 mm beträgt,
2) die zweite Längskante (9) der Absaugdüse (7) auf der dem Faserzuführkanal abgewandten Seite der genannten, die beiden Drehachsen verbindenden Ebene (24) liegt und einen Abstand (B) von 0,5 mm von dieser aufweist,
3) die erste Längskante (8) der Absaugdüse einen Abstand (C) von der genannten Verbindungsebene von 6 mm aufweist,
4) das Endstück der der ungelochten Walze benachbarten Längsseitenwand (23) des Faserzuführkanals zumindest im wesentlichen parallel zur genannten Symmetrieebene (22) liegt und seine der genannten, die beiden Drehachsen verbindenden Ebene (24) benachbarte Kante einen Abstand (A) von letzterer von 9 mm aufweist,
5) der radiale Abstand (E) der der gelochten Walze (6) benachbarten Längsseitenwand (21) des Faserzuführkanals von dieser Walze 0,2 mm beträgt,
6) der radiale Abstand (F) der der ungelochten Walze (19) benachbarten Längsseitenwand (23) des Faserzuführkanals von dieser Walze 0,7 mm beträgt,
7) die Breite (D3) der Mündung (11) des Faserzuführkanals 1,0 mm beträgt,
wobei diese Abmessungen insbesondere zur Bildung eines Garnes aus Baumwollfasern im Bereich von 15-50 tex bei einer Garnabzugsgeschwindigkeit von 150-300 m/min und bei einer Festigkeit von mehr als 8 [cN/tex] dienen.

## Claims

1. A friction spinning apparatus consisting of the combination of the following features:
a) a perforated cylindrical roller (6), rotatable about its axis in a first direction of rotation (U), with a suction nozzle (7) provided therein which comprises an opening (11) in form of an elongated slot extending substantially parallel to the axis of rotation, which opening is formed between a first (8) and a second longitudinal edge (9) of the suction nozzle, whereby the longitudinal edges (8, 9) of the suction nozzle lie in the ultimate vicinity of the inner side of the perforated inner wall (10) of the perforated cylindrical roller;
b) a second unperforated cylindrical roller (19) which is rotatable about its axis in the same direction of rotation (U) as the first perforated roller (6), with the axis of rotation of the unperforated roller being parallel to the axis of rotation of the perforated roller and the two rollers forming the narrowest gap (25) between them in a connecting plane (24) comprising the two axes of rotation;
c) a fibre feed duct (5) which is arranged on the side where the surface of the perforated roller (6) turns into the narrowest gap (25) and the surface of the unperforated roller (19) turns out from the narrowest gap (25);
d) the diameter of the two rollers (6, 19) lies in the range from 40 to 60 mm, whereby the ratio of the diameter of the perforated roller to that of the unperforated roller is in the range from 0.5 to 2, preferably between 0.75 and 1.50 and in particular approx. 1.00;
e) the distance between the surfaces of the rollers (6, 19) is between 0.10 and 0.35 mm in the narrowest gap;
f) the second longitudinal edge (9) of the suction nozzle (7) adjacent to the narrowest gap (25) of the plane (24) connecting the two axes of rotation is provided at a distance (B) which lies within the range from 2 mm on the side of the plane averted from the fibre feed duct up to 2 mm on the side of said plane showing towards the fibre feed duct;
g) the first longitudinal edge (8) of the suction nozzle is provided with a distance (C) in the range of 4 mm to 10 mm from the plane (24) connecting the two axes of rotation to the side of said plane showing towards the fibre feed duct;
h) the longitudinal side wall (21) of the fibre feed duct (5) adjacent to the surface of the perforated roller (6) forms an angle in the range of 0 to 20 degrees of angle with a plane of symmetry (22) through the narrowest gap (25) which is vertical to the said plane (24) connecting the two axes of rotation, whereby said angle is measured on the end section of said longitudinal side wall showing towards said narrowest gap (25);
i) the longitudinal side wall (23) of the fibre feed duct (5) adjacent to the surface of the unperforated roller (19) forms an angle in the range of -10 to +10 degrees of angle with the said plane of symmetry, which angle is measured on the end section of said longitudinal side wall (23) showing towards the narrowest gap, whereby the fibre guidance on the perforated roller is made, to the utmost extent, in a plane tangential to said roller by the selection of the two latter angles as well as the individual air streams;
j) the height (A) of the central line of the opening (11) formed by the longitudinal edges (21, 23) of the fibre feed duct (5) showing towards the narrowest gap above the plane connecting the two axes of rotation are at least 7 mm, in particular 8 to 13 mm and preferably approx. 10 mm;
k) the longitudinal side (23) of the fibre feed duct showing towards the unperforated roller (19) extends so far, but not more than 1 mm farther in the direction of the plane (24) connecting the two axes of rotation than the longitudinal wall (21) of the fibre feed duct adjacent to the perforated roller;
l) the width (D3) of the said opening (11) of the fibre feed duct lies in the range of 0.75 to 2 mm;
m) the speed of the air stream (S) guiding the fibres (3) in the fibre feed duct (5) is within the range of 50 to 100 m/sec at the opening (11) of the fibre feed duct;
n) the pressure below atmospheric in the fibre feed duct (5) as measured at a position 10 m above the opening is within the range of 110 mm water column up to 300 mm water column;
o) the radial distance (E) between the surface of the perforated roller (6) and the longitudinal side wall (21) of the fibre feed duct adjacent thereto is within the range from 0.1 to 0.5 mm, preferably approx. 0.2 mm;
p) the radial distance (F) between the unperforated roller (19) and the longitudinal side wall (23) of the fibre feed duct adjacent thereto is within the range from 1.0 to 0.5 mm, preferably approx. 0.7 mm;
q) the yarn-forming position (13) lies between the opening (11) of the fibre feed duct (5) and the narrowest gap;
r) the angle A between the central longitudinal axis (20) of the fibre feed duct (5) and the yarn draw-off direction (a) forms an acute angle in the range from 15 to 40°;
s) the yarn draw-off speed lies in the range from 150 to 300 m/min;
t) the surface speed of the perforated roller (6) lies in the range of 300 to 1200 m/min;
u) the surface speed of the unperforated roller (19) lies in the range of 95 to 105% of the surface speed of the perforated roller (6) and it is preferably at least substantially equivalent to said surface speed.

2. A friction spinning apparatus as claimed in claim 1, characterized by a further feature,
v) that the vast majority of the fibres is deposited on the surface of the perforated roller and is supplied in this manner to the yarn building position.

3. A friction spinning apparatus as claimed in claim 1 or 2, characterized in that
w) at least 90 % of the fibres (3) form with their rear ends an angle (Ò) to the plane of the yarn draw-off direction (a) in the range from 0° to 50° during the inclusion of their forward ends into the yarn end.

4. A friction spinning process as claimed in one of the previous claims, characterized in that
x) the length (L) of the slot-like opening (11) of the fibre feed duct (5) is at least 70 mm, in particular in the range from 80 to 130 mm and preferably approx. 100 mm.

5. A friction spinning process as claimed in one of the previous claims, characterized by the particular combination of the following features, according to which:
1) the distance (D) of the perforated roller (6) and the unperforated roller (19) in the narrowest gap (25) is 0.15 mm;
2) the second longitudinal edge (9) of the suction nozzle (7) lies on the side arranged reversly to the fibre feed duct of the said plane (24) connecting the two axes of rotation and has a distance (B) of 0.5 mm therefrom;
3) the first longitudinal edge (8) of the suction nozzle has a distance (C) of 6 mm from the said connecting plane;
4) the end section of the of the longitudinal side wall (23) of the fibre feed duct adjacent to the unperforated roller lies at least substantially parallel to the said plane of symmetry (22) and its edge adjacent to the said plane (24) connecting the two axes of rotation has a distance (A) of 9 mm to the latter;
5) the radial distance (E) of the longitudinal side wall (21) of the fibre feed duct adjacent to the perforated roller (6) is 0.2 mm to said roller;
6) the radial distance (F) of the longitudinal said wall (23) of the fibre feed duct adjacent to the unperforated roller (19) is 0.7 mm from said roller;
7) the width (D3) of the opening (11) of the fibre feed duct is 1.0 mm, whereby said dimensions are used, in particular, for building a yarn from cotton fibres in the range of 15-50 tex at a yarn draw-off speed of 150-300 m/min and at a strength of more than 8 [cN/tex].

## Revendications

1. Dispositif de filage par friction constitué de la combinaison des caractéristiques suivantes:
a) Un tambour cylindrique perforé (6), rotatif autour de son axe dans un premier sens de rotation (U), avec une buse d'aspiration (7) disposée à l'intérieur qui possède une embouchure (11) en forme de fente allongée s'étendant au moins essentiellement d'une manière parallèle à l'axe de rotation, embouchure qui est formée entre une première arête longitudinale (8) et une deuxième arête longitudinale (9) de la buse d'aspiration, et où les arêtes longitudinales (8, 9) de la buse d'aspiration sont situées à proximité immédiate du côté intérieur de la paroi intérieure (10) du tambour cylindrique perforé,
b) un deuxième tambour cylindrique (19), non perforé, qui est rotatif autour de son axe dans le même sens de rotation (U) que le premier tambour perforé (6), et où l'axe de rotation du tambour non perforé est parallèle à l'axe de rotation du tambour perforé, et les tambours forment entre eux un espace le plus étroit (25) situé dans un plan de liaison (24) comprenant les deux axes de rotation,
c) un canal d'amenée de fibres (5), disposé du côté où la surface du tambour perforé (6) tourne en se rapprochant vers l'espace le plus étroit (25) et où la surface du tambour non perforé (19) tourne en s'éloignant de l'espace le plus étroit (25).
d) Le diamètre des deux tambours (6, 19) se situe dans la zone des 40 à 60 mm, et où la relation entre les diamètres des tambours perforé et non perforé se situe dans la zone allant de 0,5 à 2, de préférence entre 0,75 et 1,50, et s'élève particulièrement à environ 1,00,
e) la distance entre les surfaces des tambours (6, 19) est comprise entre 0,10 et 0,35 mm dans l'espace le plus étroit,
f) la deuxième arête longitudinale (9) de la buse d'aspiration (7), voisine de l'espace le plus étroit (25), possède une distance (B) par rapport au plan (24) reliant les deux axes de rotation qui se situe dans la zone allant de 2 mm du côté de ce plan qui fait dos au canal d'amenée de fibres, jusqu'à 2 mm du côté de ce plan qui fait face au canal d'amenée de fibres,
g) la première arête longitudinale (8) de la buse d'aspiration possède une distance (C) par rapport au plan (24) reliant les deux axes de rotation qui se situe dans la zone comprise entre 4 mm à 10 mm, du côté de ce plan qui fait face au canal d'amenée de fibres,
h) la paroi longitudinale (21) du canal d'amenée de fibres (5), voisine de la surface du tambour perforé (6), forme un angle compris dans la zone de 0 à 20 degrés avec un plan de symétrie (22) passant à travers l'espace le plus étroit (25), et perpendiculairement audit plan (24) reliant les deux axes de rotation, et où cet angle est mesuré sur la partie terminale de cette paroi longitudinale (21) faisant face à l'espace le plus étroit (25),
i) la paroi longitudinale (23) du canal d'amenée de fibres (5), voisine de la surface du tambour non perforé (19), forme un angle compris dans la zone de -10 à + 10 degrés avec ledit plan de symétrie, angle qui est mesuré sur la partie terminale de cette paroi longitudinale (23) faisant face à l'espace le plus étroit, et où, par le choix des deux angles cités en dernier ainsi que des courants d'air individuels, le guidage des fibres vers le tambour perforé se fait, si possible, dans un plan tangentiel à ce tambour,
j) la hauteur (A) de la ligne médiane de l'embouchure (11) formée par les parois longitudinales (21, 23) du canal d'amenée de fibres (5), faisant face a l'espace le plus étroit, au-dessus du plan (24) reliant les deux axes de rotation, est d'au moins 7 mm, particulièrement de 8 a 13 mm et de préférence d'environ 10 mm,
k) la paroi longitudinale (23) du canal d'amenée de fibres, dirigée vers le tambour non perforé (19), s'avance au moins aussi loin dans la direction du plan (24) reliant les deux axes de rotation que la paroi longitudinale (21) du canal d'amenée de fibres voisine du tambour perforé, cependant pas plus de 1 mm plus loin,
l) la largeur (D3) de ladite embouchure (11) du canal d'amenée de fibres se situe dans la zone comprise entre 0,75 à 2 mm,
m) a l'embouchure (11) du canal d'amenée de fibres, la vitesse du courant d'air (S) guidant les fibres (3) dans le canal d'amenée d'air (5) se situe dans la zone comprise entre 50 à 100 m/s,
n) la dépression dans le canal d'amenée de fibres (5), mesurée à un endroit situé 10 mm au-dessus de l'embouchure, oscille dans la zone comprise entre 110 mm a 300 mm de colonne d'eau,
o) la distance radiale (E) comprise entre la surface du tambour perforé (6) et la paroi longitudinale (21) du canal d'amenée de fibres (5), voisine de ce tambour, se situe dans la zone allant de 0,1 a 0,5 mm, et est de préférence d'environ 0,2 mm,
p) la distance radiale (F) comprise entre la surface du tambour non perforé (19) et la paroi longitudinale (23) du canal d'amenée de fibres (5), voisine de ce tambour, se situe dans la zone allant de 1,0 a 0,5 mm, et est de préférence d'environ 0,7 mm,
q) le lieu de formation de fil (13) se situe entre l'embouchure (11) du canal d'amenée de fibres (5) et l'espace le plus étroit (25),
r) l'angle (α) compris entre l'axe longitudinal moyen (20) du canal d'amenée de fibres (5) et la direction d'extraction de fil (a) est un angle aigu se situant dans la zone allant de 15 a 40°,
s) la vitesse d'extraction de fil si situe dans la zone allant de 150 à 300 m/min,
t) la vitesse circonférentielle du tambour perforé (6) se situe dans la zone allant de 300 à 1200 m/min,
u) la vitesse circonférentielle du tambour non perforé (19) se situe dans la zone allant de 95 a 105% de la vitesse circonférentielle du tambour perforé (6), et est de préférence au moins essentiellement égale à cette vitesse circonférentielle.

2. Dispositif de filage par friction selon revendication 1, caractérisé par la caractéristique ultérieure
v) que la quantité la plus importante des fibres est déposée sur la surface du tambour perforé et amenée de cette manière vers le lieu de formation de fil.

3. Dispositif de filage par friction selon revendication 1 ou 2,
caractérisé par le fait que,
w) lors de la liaison de leur extrémité de devant dans l'extrémité de fil, au moins 90% des fibres (3) présentent, avec leur extrémité arrière, un angle ( ) par rapport à la direction d'extraction de fil (a) qui se situe dans la zone allant de 0° a 50°.

4. Dispositif de filage par friction selon l'une des revendications précédentes,
caractérisé par le fait que
x) la longueur (L) de l'embouchure (11) en forme de fente du canal d'amenée de fibres (5) est d'au moins 70 mm, se situe particulièrement dans la zone allant de 80 a 130 mm, et est de préférence d'environ 100 mm.

5. Dispositif de filage par friction selon l'une des revendications précédentes,
caractérisé par la combinaison particulière des caractéristiques suivantes, selon lesquelles:
1) La distance (D) du tambour perforé (6) et du tambour non perforé (19) dans l'espace le plus étroit (25) est de 0,15 mm,
2) la deuxième arête longitudinale (9) de la buse d'aspiration (7) est détournée du côté dudit plan (24) reliant les deux axes de rotation, qui fait dos au canal d'amenée de fibres, et possède une distance (B) de 0,5 mm par rapport à ce plan,
3) la première arête longitudinale (8) de la buse d'aspiration possède une distance (C) de 6 mm par rapport audit plan de liaison,
4) la partie terminale de la paroi longitudinale (23) du canal d'amenée de fibres, voisine du tambour non perforé, est au moins essentiellement parallèle audit plan de symétrie (22), et son arête, voisine dudit plan (24) reliant les deux axes de rotation, possède une distance (A) de 9 mm par rapport à ce dernier,
5) la distance radiale (E) comprise entre la paroi longitudinale (21) du canal d'amenée de fibres, voisine du tambour perforé (6), et ce dernier est de 0,2 mm,
6) la distance radiale (F) comprise entre la paroi longitudinale (23) du canal d'amenée de fibres, voisine du tambour non perforé (19), et ce dernier est de 0,7 mm,
7) la largeur (D3) de l'embouchure (11) du canal d'amenée de fibres est de 1,0 mm,
et où ces dimensions sont utilisées particulièrement pour la formation d'un fil en fibres de coton allant de 15 à 50 tex, pour une vitesse d'extraction de fil allant de 150 à 300 m/min, et pour une résistance de fil de plus de 8 (CN/tex).
